# EUROPÄISCHE PATENTSCHRIFT

(11) **EP 0 544 066 B1**
(45) Veröffentlichungstag und Bekanntmachung des Hinweises auf die Patenterteilung: **02.08.1995**
(21) Anmeldenummer: 92114704.7
(22) Anmeldetag: 28.08.1992
(51) Int. Cl.: B65B 13/18

(54) **Verfahren und Vorrichtung zur Vermeidung von umreifungsmittelbedingten Betriebsunterbrechungen an Maschinen zum Umreifen von Packstücken**
Method and device for avoiding work interruptions caused by the binding means in machines for tying packages
Procédé et dispositif pour éviter des interruptions de travail causées par le moyen de liage dans les machines de liage de paquets

(30) Priorität: 26.11.1991 DE 4138800
(43) Veröffentlichungstag der Anmeldung: 02.06.1993
(73) Patentinhaber: SIGNODE BERNPAK GMBH, D-42897 Remscheid (DE)
(72) Erfinder: Schüttler, Karl-Hans, D-42897 Remscheid (DE); Schurig, Karl, D-42897 Remscheid (DE)
(74) Vertreter: Patentanwälte Ostriga & Sonnet

(56) Entgegenhaltungen:
- WO-A-91/07340
- PATENT ABSTRACTS OF JAPAN vol. 13, no. 526 (M-897)(3874) 22. November 1989

## Beschreibung

Die Erfindung betrifft zunächst ein Verfahren zur Vermeidung von umreifungsmittelbedingten Betriebsunterbrechungen an Maschinen zum Umreifen von Packstücken entsprechend den Merkmalen des Oberbegriffs des unabhängigen Patentanspruchs 1.

Die Erfindung geht damit aus von der DE-A-38 25 668, die ein Verfahren zur Beseitigung oder Verhinderung von umreifungsmittelbedingten Betriebsstörungen an solchen Maschinen zum Inhalt hat. Hierbei wird das in der Maschine befindliche Umreifungsmittel - in erster Linie thermoplastisches Kunststoffband oder auch Stahlband - im Störfall entgegen der Zuführrichtung des Umreifungsmittels durch Rücklauf des Umreifungsmittelwickels aus der Maschine herausgezogen. Deshalb muß bei der Beseitigung einer umreifungsmittelbedingten Störung nicht mühsam in der Maschine gearbeitet werden, sondern das Umreifungsmittel kann rascher außerhalb der Maschine für einen erneuten Einschuß präpariert werden. Mit dem bekannten Verfahren wird also eine Betriebsunterbrechung zeitlich verkürzt.

Dieses bekannte Arbeitsverfahren hat sich außerordentlich gut bewährt. Jedoch läßt sich auf die Zeitdauer der außerhalb der Maschine durchzuführenden Arbeiten im Zusammenhang mit der Beseitigung von Umreifungmittelschadstellen außer durch Geschick bei der manuellen Arbeit kaum Einfluß nehmen, so daß entsprechende Maschinenstillstandszeiten hinzunehmen sind.

Hier setzt die Erfindung ein. Ihr liegt zunächst die Aufgabe zugrunde, ein Verfahren zur Vermeidung von umreifungsmittelbedingten Betriebsunterbrechungen anzugeben, mit dem es auf einfache Weise möglich ist, eine erhebliche weitere Verkürzung der Dauer solcher Betriebsunterbrechungen zu erreichen.

Die Erfindung löst diese Aufgabe mit dem Merkmalen des unhabhängigen Anspruchs 1, also durch ein Verfahren, welches gekennzeichnet ist durch Bereitstellung eines zweiten Umreifungsmittelwickels mit einem zweiten Umreifungsmittel, Bereitstellung einer zweiten Umreifungsmittel-Führungsbahn und einem zugehörigen zweiten Umreifungsmittel-Vorschub für das zweite Umreifungsmittel und dadurch, daß jeweils der Anfang des bevorrateten Umreifungsmittels in einer der beiden Umreifungsmittel-Führungsbahnen ständig in Warteposition bereitgehalten wird, aus der heraus es nach Entfernen des anderen Umreifungsmittels aus der anderen Umreifungsmittel-Führungsbahn, mittels des zweiten Umreifungsmittel-Vorschubs, ggf. "auf Knopfdruck", automatisch zugeführt wird.

Entsprechend dem erfindungsgemäßen Verfahren kann die Maschine im Falle einer umreifungsmittelbedingten Betriebsstörung das schadhafte Umreifungsmittel selbsttätig aus der Maschine ziehen und ohne Eingreifen des Personals ihren Betriebszustand mit dem zweiten Umreifungsmittel fortführen. Umreifungsmittelbedingte Betriebsunterbrechungen brauchen nunmehr nur noch solange zu dauern, bis das in der Maschine befindliche Umreifungsmittel aus der Maschine herausgezogen worden ist, weil - nachdem dies geschehen ist - sogleich der Umreifungsmittelanfang des schon in Warteposition befindlichen weiteren Umreifungsmittels dem Umreifungszyklus zugeführt werden kann, und zwar sogar automatisch. Dadurch verkürzt sich die Dauer der Betriebsunterbrechung um die Zeit, die sonst notwendig war, den Umreifungsmittelanfang wieder herzurichten. Während dieser auch jetzt noch benötigten Zeit arbeitet aber die Maschine bereits mit dem zweiten Umreifungsmittel. Nebenbei hat dies den Vorteil, daß der die Arbeiten am beschädigten Umreifungsmittel Vornehmende sich Zeit für besondere Sorgfalt seiner Tätigkeit lassen kann.

Eine umreifungsmittelbedingte Betriebsunterbrechung entsteht auch dann, wenn der Umreifungsmittelvorrat eines Umreifungsmittelwickels aufgebraucht ist. Hier führt das erfindungsgemäße Verfahren zu denselben Vorteilen, denn ein neuer Umreifungsmittelwickel kann während des Betriebs mit dem anderen Umreifungsmittel ausgetauscht und das neue Umreifungsmittel in seine erfindungsgemäße Bereitschaftsstellung verbracht werden.

Aus der JP-A-12 13 107 ist es bekannt, an einer Band-Umreifungsmaschine einen zweiten Umreifungsmittelwickel mit einem zweiten Band bereitzuhalten, um nach Aufbrauch des ersten Bandes das zweite rasch zur weiteren Verarbeitung in die Maschine nachladen zu können, doch ist die bekannte Vorgehensweise von der erfindungsgemäßen sehr verschieden. Wenn sich das im Arbeitszyklus befindliche Band seinem Ende auf dem Wickel nähert, wird der Anfang des zweiten Bandes in den Eingang zu einer einen Bandspeicher bildenden Kammer eingegeben. Aus Fig. 1 der JP-A-12 13 107 ist ersichtlich, daß es nur eine einzige Zuführung zu der Kammer gibt, die folglich gemeinsam von dem noch im Betrieb befindlichen Band und dem soeben eingegebenen Anfang des neuen Bandes benutzt werden muß. Deshalb kann der Anfang des Ersatz-Umreifungsmittels nicht ständig bereitgehalten, sondern erst dann eingelegt werden, wenn das andere Band verbraucht ist. Das neue Band wird dann bis zu einem bestimmten Punkt der Führung vorgeschoben. Ein Sensor erfaßt nun das Bandende und registriert das Fehlen einer noch hinreichenden Menge dieses bislang im Betrieb befindlichen Umreifungsmittels. Daraufhin wird das Band bis zu einer bestimmten Position zurückgezogen, nunmehr im Bereich des Verschlußaggregats eine Führung zwangsweise verstellt und zur selben Zeit, in der eine Bandführung gelüftet ist, wird der Bandrest mittels einer aufwendigen Ausschußvorrichtung aus der Maschine ausgeworfen.

Diese Verfahrensweise hat mit der der Erfindung zugrundeliegenden keine Übereinstimmung, mit Ausnahme des Umstandes, daß ein weiterer Umreifungsmittel-Vorrat bereitgehalten ist und daß der Anfang des auf ihm bereitgehaltenen Umreifungsmittels bei Bedarf in die Maschine eingefördert wird. Dazu muß aber der Verbrauch des im Betrieb befindlichen Umreifungsmittels genau überwacht werden, denn erst im letzten Stadium kann der Anfang des zweiten Umreifungsmittels eingelegt werden. Anders als beim erfindungsgemäßen Verfahren steht es nicht ständig bereit, so daß beispielsweise das zweite Band auch nicht automatisch eingelegt werden kann, wenn das erste reißt, aber noch nicht aufgebraucht ist.

Entsprechend der Erfindung ist demgegenüber das ständige Bereithalten des zweiten Umreifungsmittels in einer zweiten Umreifungsmittel-Führungsbahn und das Bereitstellen eines dazu gehörigen zweiten Umreifungsmittelvorschubs für das zweite Umreifungsmittel die wesentliche Voraussetzung für die Lösung der zugrundeliegende Aufgabe, die Dauer von Betriebsunterbrechungen erheblich zu minimieren.

Die Erfindung betrifft sodann eine Maschine zum Umreifen von Packstücken mit einem drehbar angetriebenen sowie ggf. bremsbaren Umreifungsmittelwickel und mit einer Fördereinrichtung für das Umreifungsmittel. Dabei besteht die Aufgabe, eine solche Maschine bereitzustellen, deren Kapazität aufgrund zeitlicher Minimierung umreifungsmittelbedingter Betriebsunterbrechungen erhöht ist.

Die Erfindung löst diesen vorrichtungsgemäßen Aspekt dadurch, daß der Fördereinrichtung eine Weiche mit zwei Umreifungsmittel-Führungsbahnen für je einen Anfangsabschnitt der beiden Umreifungsmittel und mit einem Umreifungsmittel-Vorschub zur alternativen Einführung eines der beiden Umreifungsmittelanfänge in die Fördereinrichtung vorgeordnet ist.

Die Weiche steuert die beiden Umreifungsmittel derart, daß - je nach Weichenstellung - eines der beiden Umreifungsmittel von der Fördereinrichtung erfaßt ist, während das andere unmittelbar davor in Bereitschaft auf seinen Einsatz wartet. Somit hat die Erfindung den wesentlichen Vorteil, daß bei Eintreten einer Betriebsunterbrechung bei Defekt oder Störung des Laufs des einen Umreifungsmittels fast unmittelbar, d.h. nach dessen Herausziehen aus der Maschine, der Verpackungszyklus mit dem im Umreifungsmittel-Vorschub befindlichen Anfangsabschnitt des zweiten Umreifungsmittels fortgesetzt werden kann. Außerdem sorgt die Weiche mittels ihrer Steuerfähigkeit dafür, daß der lediglich "in Reserve gehaltene" Anfang des einen Umreifungsmittel nicht unbeabsichtigt in den Weg des in Verarbeitung befindlichen Umreifungsmittel geraten kann.

Bei einer vorteilhaften Ausführungsform der Erfindung ist die der Fördereinrichtung vorgeordnete Weiche so angeordnet, daß die beiden Umreifungsmittel-Führungsbahnen von zwei räumlich getrennten Umreifungsmittel-Einführspalten zu der Fördereinrichtung hin zusammengeführt und der Umreifungsmittel-Vorschub nahe den Umreifungsmittel-Einführspalten angeordnet ist. Dies hat den Vorteil, daß die Umreifungsmittelanfänge zeitsparend jeweils nur ein geringes Stück in die Umreifungsmittel-Führungsbahnen eingeschoben werden müssen, um dann bei Bedarf vom Umreifungsmittel-Vorschub direkt in die Fördereinrichtung transportiert zu werden.

Bei einer besonders bevorzugten Ausführungsform wirkt der Umreifungsmittel-Vorschub - ggf. aus einer wirkneutralen Stellung heraus - alternativ auf das in der einen oder auf das in der andere Umreifungsmittel-Führungsbahn befindliche Umreifungsmittel ein. Hierdurch wird auf vorteilhafte Weise mittels nur eines Umreifungsmittel-Vorschubs die jeweiligen Umreifungsmittelanfänge in den Umreifungsmittel-Führungsbahnen in die Fördereinrichtung bewegt.

Weitere Vorteile ergeben sich aus den Unteransprüchen sowie aus der nachfolgenden Beschreibung der Erfindung anhand eines in der Zeichnung dargestellten Ausführungsbeispiel. Es zeigen:
- Fig. 1: eine schematische Ansicht einer Maschine zum Umreifen von Packstücken,
- Fig. 2: einen Ausschnitt aus Fig. 1, wobei die beiden Umreifungsmittelwickel um 90^{o} gedreht dargestellt sind, und
- Fig. 3: eine vergrößerte Darstellung des in Fig. 2 eingekreisten Bereichs der Maschine.

Auf dem Maschinengehäuse 11 einer insgesamt mit 10 bezeichneten Umreifungsmaschine befindet sich ein im wesentlichen geschlossener Umreifungsmittel-Führungskanal 12, durch den und um ein nicht dargestelltes Packgut herum ein Umreifungsmittel 13 einem Verschlußaggregat 14 zugeführt wird.

Das Umreifungsmittel 13 - in der Regel ein Band aus thermoplastischem Kunststoff oder Stahl - wird außerhalb des Maschinengehäuses 11 auf zwei Umreifungsmittelwickeln 15 und 16 bevorratet, die auf am Maschinengehäuse 11 waagerecht angeordneten Wellen oder Tragachsen 17 drehbar gelagert. Zwischen den Umreifungsmittelwickeln 15 und 16 ist, ebenfalls am Maschinengehäuse 11, ein den Wickeln zugeordneter Antrieb 18 an einem Schwenkarm 19 angeordnet.

Die Bezugsziffer 20 bezeichnet einen Umreifungsmittelspeicher, der beim Ausführungsbeispiel als Kastenspeicher ausgebildet ist, mit einer lichten Innenweite, die nur geringfügig größer als das Umreifungsmittel 13 breit ist. Das Umreifungsmittel 13 wird mit Hilfe von Speicherfüll-Förderrollen 21 in den Umreifungsmittelspeicher 20 gefördert. Hinter dem Umreifungsmittelspeicher 20 in Förderrichtung des Umreifungsmittels vorn sind Umreifungsmittelrückzugsrollen 22 angeordnet, wobei diesen wiederum Umreifungsmitteleinschußrollen 23 vorgeordnet sind. Die genannten Rollen 21, 22 und 23 sind als das Umreifungsmittel friktionsantreibende Rollenpaare ausgebildet. Mit 24 ist ein Umreifungsmittelspanner bezeichnet, der hier keine weitere Rolle spielt.

Den Speicherfüll-Förderrollen 21 ist eine zwei Umreifungsmittel-Führungsbahnen 25 umfassende Weiche 26 vorgeordnet. Während die Umreifungsmittel-Führungsbahnen 25 im Bereich der Speicherfüll-Förderrollen 21 zusammenlaufen, bilden ihre freien hinteren Enden die Umreifungsmittel-Einführspalte 27 für das Umreifungsmittel 13 aus. Im Bereich der Einführspalte 27 ist ein Umreifungsmittel-Vorschub 28 angeordnet, der aus zwei raumfest angeordneten Rollen 29 sowie aus zwei schwenkbaren, nach Art eines Riementriebs miteinander gekoppelten Rollen 30 besteht. Zwischen den Speicherfüll-Förderrollen 21 und der Vorrichtung 28 ist jeder Umreifungsmittel-Führungsbahn 25 ein Umreifungsmittel-Melder 31 zugeordnet. Zwischen jedem Umreifungsmittelwickel 15, 16 sowie dem dazugehörigen Umreifungsmittel-Einführspalt 27 ist des weiteren noch eine Umlenkrolle 32 am Maschinengehäuse 11 befestigt.

Wie Fig. 2 zeigt, ist jedem Umreifungsmittelwickel 15, 16 jeweils eine Fotozelle 33 zugeordnet. 34 stellt schematisch eine Reflektionsfläche auf jedem Umreifungsmittelwickel-Kern 35 dar, die vom Kernmaterial selbst gebildet sein kann.

Die Umreifungsmaschine 10 wird folgendermaßen erstmals in Betrieb genommen. Zunächst werden beide Anfangsabschnitte der Umreifungsmittel 13 durch die Umlenkrollen 32 hindurchgefädelt sowie in die Einführspalte 27 eingesteckt. Nach Inbetriebnahme der Maschine wird der Anfang eines Umreifungsmittels durch den Umreifungsmittel-Vorschub 28 über eine der Umreifungsmittel-Führungsbahnen 25 zwischen die Speicherfüll-Förderrollen 21 geschoben. Danach übergeben die Speicherfüll-Förderrollen 21 das Umreifungsmittel 13 den Umreifungsmittelrückzugsrollen 22, die bei entsprechender Drehrichtung das Umreifungsmittel 13 durch die Spanneinrichtung 24 und die Umreifungsmitteleinschußrollen 23 dem Verschlußaggregat 14 zuführen.

In einem nächsten Schritt wird durch den entstehenden Staudruck mittels der Speicherfüll-Förderrollen 21 der Speicher 20 mindestens mit der für den folgenden Umreifungsvorgang notwendigen Umreifungsmittellänge gefüllt. Der Staudruck entsteht durch das Festhalten des Umreifungsmittelanfangs im Verschlußaggregat 14 bei gleichzeitigem Weiterfördern der Speicherfüll-Förderrollen 21. Danach fördern die Umreifungsmitteleinschußrollen 23 den Umreifungsmittelanfang mit hoher Geschwindigkeit durch den Umreifungsmittelkanal 12, wobei das Vorderende des Umreifungsmittels im Bereich des Verschlußaggregats festgeklemmt wird. Das Umreifungsmittel 13 wird sodann mittels der Umreifungsmittelrückzugsrollen 22 um das Packstück gestrafft, die überlappenden Umreifungsmittelabschnitte vom Verschlußaggregat 14 miteinander verbunden und schließlich das Umreifungsmittel durchtrennt. Danach kann ein neuer Umreifungszyklus beginnen.

Kommt es nun zu umreifungsmittelbedingten Störungen, wird der beschädigte Umreifungsmittelabschnitt aus der Maschine 10 heraustransportiert. Dies geschieht dadurch, daß derjenige Umreifungsmittelwickel 15 oder 16, von dem zur Zeit Umreifungsmittel 13 abgezogen wird, mit Hilfe des Antrieb 18 (Rewinder) entgegen der betriebsbedingten Drehrichtung angetrieben wird. Damit der Antrieb 18 alternativ beide Umreifungsmittelwickel 15, 16 entgegen der eigentlichen Drehrichtung antreiben kann, ist er an dem Schwenkarm 19 gelagert, der durch beidseitig angeordnete Elektromagneten 36 so bewegt werden kann, daß der Antrieb 18 entweder an dem Umreifungsmittelwickel 15 oder 16 anliegt oder eine neutrale Mittelstellung einnehmen kann.

Während des Herausziehens des Umreifungsmittels 13 wird durch den seiner Umreifungsmittel-Führungsbahn 25 zugeordneten Umreifungsmittel-Melder 31 - nach dem Passieren des Umreifungsmittelendes - automatisch der Umreifungsmittel-Vorschub 28 in Gang gesetzt, so daß der sich in Warteposition befindliche Umreifungsmittelanfang des auf den anderen Umreifungsmittelwickel 15 oder 16 angeordneten Umreifungsmittel 13 durch die andere Umreifungsmittel-Führungsbahn 25 zu den Speicherfüll-Förderrollen 21 vorgeschoben wird. Dann kann mit dem "Reserveband" sofort der oben geschilderte Verpackungszyklus fortgeführt werden. Dies verkürzt die umreifungsmittelbedingten Störungszeiten erheblich.

Auch bei zur Neige gehendem Umreifungsmittelvorrat wirken das Verfahren und die Vorrichtung entsprechend. Leert sich beispielsweise der in den Zeichnungen obere Umreifungsmittelwickel 15 (dessen Band momentan verarbeitet wird), ändert sich das Reflektionsverhalten bezüglich der betreffenden Fotozelle 33, sobald deren Strahl vom Band auf den Wickelkern 35 übergeht. Diese "Bandendemeldung" führt zum Rückzug des Umreifungsmittels 13 aus der Maschine 10. Sobald dann der betreffende Umreifungsmittel-Melder 31 seine Umreifungsmittel-Führung 25 als leer meldet, steuert der Umreifungsmittel-Vorschub 28 um auf das zweite Umreifungsmittel 13 und fördert dies in den Umreifungsablauf. Folglich tritt auch beim Aufbrauch des Umreifungsmittels 13 eines Umreifungsmittelvorrates nahezu kein Maschinenstillstand ein.

## Patentansprüche

1. Verfahren zur Vermeidung von umreifungsmittelbedingten Betriebsunterbrechungen an Maschinen zum Umreifen von Packstücken, wobei das Umreifungsmittel auf einem Umreifungsmittelwickel bevorratet ist, mittels eines Umreifungsmittel-Vorschubs über eine Umreifungsmittel-Führungsbahn in die Maschine transportiert wird und im Falle einer Betriebsstörung oder bei Aufbrauch des Umreifungsmittelwickels von diesem aus der Maschine herausgezogen wird, gekennzeichnet durch
Bereitstellung eines zweiten Umreifungsmittelwickels (15 bzw. 16) mit einem zweiten Umreifungsmittel (13),
Bereitstellung einer zweiten Umreifungsmittel-Führungsbahn (25) und einem zugehörigen zweiten Umreifungsmittel-Vorschub (28) für das zweite Umreifungsmittel (13)
und dadurch,
daß jeweils der Anfang des bevorrateten Umreifungsmittels (13) in einer der beiden Umreifungsmittel-Führungsbahnen (25) ständig in Warteposition bereitgehalten wird, aus der heraus es nach Entfernen des anderen Umreifungsmittels (13) aus der anderen Umreifungsmittel-Führungsbahn, mittels des zweiten Umreifungsmittel-Vorschubs (28), ggf. "auf Knopfdruck", automatisch zugeführt wird.

2. Maschine zum Umreifen von Packstücken mit einem drehbar angetriebenen sowie ggf. bremsbaren Umreifungsmittelwickel und mit einer Fördereinrichtung für das Umreifungsmittel, dadurch gekennzeichnet, daß der Fördereinrichtung (21) eine Weiche (26) mit zwei Umreifungsmittel-Führungsbahnen (25) für je einen Anfangsabschnitt der beiden Umreifungsmittel (13) und mit einem Umreifungsmittel-Vorschub (28) zur alternativen Einführung eines der beiden Umreifungsmittelanfänge in die Fördereinrichtung (21) zugeordnet ist.

3. Vorrichtung nach Anspruch 2, dadurch gekennzeichnet, daß die Weiche (26) die beiden Umreifungsmittel-Führungsbahnen (25) von zwei räumlich getrennten Umreifungsmittel-Einführspalten (27) zu der Fördereinrichtung (21) hin zusammenführt und der Umreifungsmittel-Vorschub (28) nahe den Umreifungsmittel-Einführspalten (27) angeordnet ist.

4. Vorrichtung nach Anspruch 3, dadurch gekennzeichnet, daß der Umreifungsmittel-Vorschub (28) - ggf. aus einer wirkneutralen Stellung heraus - alternativ auf das in der einen oder auf das in der anderen Umreifungsmittel-Führungsbahn (25) befindliche Umreifungsmittel (13) einwirkt.

5. Vorrichtung nach Anspruch 3, dadurch gekennzeichnet, daß der Umreifungsmittel-Vorschub (28) aus zwei Antrieben besteht, die jeweils an den Umreifungsmittel-Einführspalten (27) angeordnet sind.

6. Vorrichtung nach Anspruch 4, dadurch gekennzeichnet, daß der Umreifungsmittel-Vorschub (28) von jeweils einem in den Umreifungsmittel-Führungsbahnen (25) angeordneten Umreifungsmittel-Meldern (31) automatisch steuerbar ist.

7. Vorrichtung nach Anspruch 4, dadurch gekennzeichnet, daß der Umreifungsmittel-Vorschub (28) durch Umreifungsmittelende-Melder (33) an jedem Umreifungsmittelwickel (15, 16) steuerbar ist.

8. Vorrichtung nach Anspruch 1, dadurch gekennzeichnet, daß beide Umreifungsmittelwickel (15, 16) alternativ von einem an der Umreifungsmaschine (10) schwenkbar gelagerten Antrieb (18) bewegbar sind.

9. Vorrichtung nach Anspruch 8, dadurch gekennzeichnet, daß der schwenkbar gelagerte Antrieb (18) durch mindestens einen im Bereich des Schwenkarms (19) angeordneten Elektromagneten (36) steuerbar ist.

## Claims

1. Method of avoiding those interruptions in the operation of package-strapping machines which are caused by the strapping means, said method being applicable to package-strapping machines that store the strapping means on a strapping-means reel, from which it is transported into the machine via a strapping-means guideway, through the agency of a strapping-means infeed device, and in the event of an operating fault or when the supply of strapping means on a reel has been used up, said strapping-means reel pulls said strapping means from the machine, characterized by provision of a second strapping-means reel (15 or 16, as the case may be) with a second strapping means (13),
provision of a second strapping-means guideway (25) and an associated second strapping-means infeed device (28) for the second strapping means (13),
and characterized
in that the leading end of that strapping means (13) which is being held in reserve at any point in time is continuously held ready in a waiting position in one of the two strapping-means guideways (25), from which position it is automatically supplied through the agency of the second strapping-means infeed device (28) - if appropriate on "pressing a button" - subsequent to the removal of the other strapping means (13) from the other strapping-means guideway.

2. Package-strapping machine that has a strapping-means reel which can be rotated by a drive, and which can also be braked, should this be appropriate, said machine also having a conveying system for the strapping means, characterized in that a switchable gate (26) is assigned to the conveying system (21), said switchable gate having two strapping-means guideways (25), one for the leading-end portion of one of the two strapping means (13) and the other for that of the other strapping means (13), and having a strapping-means infeed device (28) for introducing one or, alternatively, the other of the two strapping-means leading ends into the conveying system (21).

3. Apparatus according to Claim 2, characterized in that the switchable gate (26) leads the two strapping-means guideways (25) convergingly together in the direction of the conveying system (21), from two spatially separated strapping-means lead-in slots (27), near which the strapping-means infeed device (28) is located.

4. Apparatus according to Claim 3, characterized in that the strapping-means infeed device (28) - starting, if appropriate, from a neutral position in which it exerts no action - acts alternatively on the strapping means (13) present in one or the other of the strapping-means guideways (25).

5. Apparatus according to Claim 3, characterized in that the strapping-means infeed device (28) comprises two drives, one located at each of the strapping-means lead-in slots (27).

6. Apparatus according to Claim 4, characterized in that the strapping-means infeed device (28) can be subjected to automatic control by strapping-means detectors (31), one of which is located in each of the strapping-means guideways (25).

7. Apparatus according to Claim 4, characterized in that the strapping-means infeed device (28) can be controlled by end-of-strapping-means detectors (33) at each strapping-means reel (15, 16).

8. Apparatus according to Claim 1, characterized in that the two strapping-means reels (15, 16) can be moved alternatively, through the agency of a drive (18) which is mounted on the package-strapping machine (10) in a manner such that it can be caused to execute a swinging movement.

9. Apparatus according to Claim 8, characterized in that the drive (18), which is mounted in a manner such that it can be caused to execute a swinging movement, can be controlled by at least one electromagnet (36) which is installed in the vicinity of the swinging arm (19).

## Revendications

1. Procédé destiné à éviter des interruptions de travail dus au moyen de cerclage, dans des machines de cerclage de paquets, le moyen de cerclage étant mis en réserve sur une bobine, étant transporté dans la machine au moyen d'une avance de moyen de cerclage, par une voie de guidage de moyen de cerclage, et en cas de défaillance ou dans le cas où la bobine de moyen de cerclage est épuisée, étant extrait de la machine par celle-ci, caractérisé par
la préparation d'une seconde bobine de moyen de cerclage (15 ou 16) avec un second moyen de cerclage (13),
la préparation d'une seconde voie de guidage de moyen de cerclage (25) et d'une seconde avance de moyen de cerclage (28) correspondante pour le second moyen de cerclage (13),
et caractérisé
en ce que l'amorce du moyen de cerclage (13) de réserve est constamment maintenue en position d'attente dans l'une des deux voies de guidage (25) de moyen de cerclage, à partir de laquelle, après enlèvement de l'autre moyen de cerclage (13) de l'autre voie de guidage de moyen de cerclage, elle est automatiquement alimentée, éventuellement "par pression sur un bouton", au moyen de la seconde avance de moyen de cerclage (28).

2. Machine de cerclage de paquets avec une bobine de moyen de cerclage entraînée en rotation et éventuellement Susceptible d'être freinée et avec un dispositif de transport du moyen de cerclage, caractérisée en ce qu'au dispositif de transport (21) est associé un dispositif d'aiguillage (26) avec deux voies de guidage de moyen de cerclage (25) chacune pour une amorce des deux moyens de cerclage (13) et une avance de moyen de cerclage (28) pour l'introduction alternée de l'une des deux amorces des moyens de cerclage dans le dispositif de transport (21).

3. Dispositif selon la revendication 2, caractérisé en ce que le dispositif d'aiguillage (26) amène l'une vers l'autre les deux voies de guidage de moyen de cerclage (25) depuis deux fentes d'introduction (27) séparées dans l'espace en direction du dispositif de transport (21) et l'avance de moyen de cerclage (28) est située à proximité des fentes d'introduction (27) de moyen de cerclage.

4. Dispositif selon la revendication 3, caractérisé en ce que l'avance (28) du moyen de cerclage agit - éventuellement à partir d'une position neutre - alternativement sur le moyen de cerclage (13) se trouvant dans une voie de guidage (25) du moyen de cerclage ou dans l'autre voie de guidage.

5. Dispositif selon la revendication 3, caractérisé en ce que l'avance (28) du moyen de cerclage est constituée de deux entraînements qui sont situés chacun sur les fentes d'introduction (27) de moyen de cerclage.

6. Dispositif selon la revendication 4, caractérisé en ce que l'avance (28) du moyen de cerclage peut être commandée automatiquement chacun par un organe de signalisation (31) du moyen de cerclage, placé dans les voies de guidage (25).

7. Dispositif selon la revendication 4, caractérisé en ce que l'avance (28) du moyen de cerclage peut être commandée par des organes de signalisation (33) de l'extrémité du moyen de cerclage sur chaque bobine (15, 16).

8. Dispositif selon la revendication 1, caractérisé en ce que les deux bobines (15, 16) peuvent être déplacées alternativement par un entraînement (18) monté pivotant sur la machine de cerclage (10).

9. Dispositif selon la revendication 8, caractérisé en ce que l'entraînement (18) monté pivotant peut être commandé par au moins un électro-aimant (36) situé dans la zone du bras pivotant (19).
